# EUROPÄISCHE PATENTSCHRIFT

(11) **EP 2 238 291 B1**
(45) Veröffentlichungstag und Bekanntmachung des Hinweises auf die Patenterteilung: **06.07.2016**
(21) Anmeldenummer: 08870961.3
(22) Anmeldetag: 12.12.2008
(51) Int. Cl.: D21B 1/34

(54) **STOFFLÖSER ZUR ZERKLEINERUNG UND SUSPENDIERUNG VON PAPIERSTOFF**
PULPER FOR PULVERIZING AND SUSPENDING PAPER MATERIAL
DÉSINTÉGRATEUR DESTINÉ À BROYER ET À METTRE EN SUSPENSION DE LA PÂTE À PAPIER

(30) Priorität: 17.01.2008 DE 202008000684 U
(43) Veröffentlichungstag der Anmeldung: 13.10.2010
(73) Patentinhaber: Voith Patent GmbH, 89522 Heidenheim (DE)
(72) Erfinder: KREBS, Jochen, 88263 Horgenzell (DE); MUELLER, Wolfgang, 88250 Weingarten (DE); IWASHIGE, Naoyuki, Saitama (JP)
(86) Internationale Anmeldenummer: PCT/EP2008/010558
(87) Internationale Veröffentlichungsnummer: WO 2009/089878

(56) Entgegenhaltungen:
- EP-A- 0 122 991
- EP-A- 1 731 663
- DE-A1- 3 304 958
- US-A1- 2002 166 910

## Beschreibung

Die Erfindung betrifft einen Stofflöser zur Zerkleinerung und Suspendierung von Papierstoff gemäß dem Oberbegriff des Anspruchs 1 und wie aus EP 1 731 663 A1 bekannt.

Stofflöser dieser Art werden hauptsächlich angewendet, um lufttrockenes Zellstoffmaterial oder Altpapier in Suspension zu bringen. Das eingetragene Material wird in großen Stücken, Bahnen oder gepressten Ballen mit Wasser intensiv vermischt, wozu in der Regel ein Misch-und Zerkteinerungsrotor eingesetzt wird. Ein Stofflöser besteht im Wesentlichen aus einem Behälter für die Suspension und dem schon genannten Rotor. In vielen Fällen enthält er auch ein Sieb im Bodenbereich, durch das die Suspension abgepumpt werden kann.

Verständlicherweise werden solche Stofflöser ständig optimiert, wobei im Wesentlichen eine schnelle und kraftwirtschaftliche Auflösung angestrebt wird. Als Standardtyp für einen Stofflöser hat sich ein senkrecht stehender zylindrischer Behälter mit einem konzentrischen Rotor im Bodenbereich durchgesetzt In diesem Behälter wird Wasser und der aufzulösende Stoff von oben zugegeben und mit Hilfe des Rotors eine Trombenströmung in der Suspension erzeugt, bei der also im zentralen Bereich der Stoff vom Rotor nach unten angesaugt und im Bodenbereich radial nach außen gedrückt wird, wodurch sich eine Umtriebsströmung ergibt. Es sind auch Strömungsmaßnahmen bekannt, um diese Umfriebsströmung zu steuern. So wird z.B. durch mehrere Strömungseinbauten (Schikanen) an der Behälterwand die Umfangsströmung gebremst, da diese oft nur einen geringen Beitrag zur Auflösung bringt. Die Förderung des eigentlichen Umtriebs, d.h. der wiederholte Transport des aufzulösenden Stoffes in den Rotorbereicht bringt dagegen eine Verbesserung des Effektes. Auch wird angestrebt, den frisch eingetragenen Stoff möglichst schnell in die Suspension einzuziehen. Aus diesen Gründen ist auch schon viel Entwicklung an den Rotoren und Behältern der Stofflöser betrieben worden.

Strömungseinbauten an der Behälterwand werden beispielsweise in der US2002/166910 A1, der DE 33 04 958 A1 sowie der EP-A-0 122 991 beschrieben.

In der DE 196 01 497 A1 ist vorgeschlagen worden, den Behälter des Stofflösers eckig zu gestalten, um den Stoffeinzug zu verbessern. Eine weitere Verbesserung sollte die asymmetrische Anordnung des Rotors bewirken. Dieser Stofflöser fand jedoch keine größere Anwendung. Aus der EP 1 398 410 A1 ist ein Stofflöser bekannt, bei dem der Behälter einen senkrechten geraden Abschnitt aufweist.

Einen anderen Versuch, Stofflöser dieser Art zu verbessern, zeigt die DE 36 38 993 C2. Demnach wird die Strömung der Suspension mit Hilfe eines seitlich angebrachten Rotors erzeugt. Auch die Schrägstellung der Rötorachse wurde schon durchgerührt, z.B. bei einem in der DE 32 34 702 C2 gezeigten Stofflöser, bei dem ein relativ hoch gebauter Rotor einen spitzen Winkel gegen die Vertikale einnimmt.

Zur Verbesserung des Umtriebes sind auch schon unkonvehtionelle Wege beschritten worden, wie z.B. gemäß DE 34 29 514 C2, eine Mehrzahl von aufwändigen Rotoren innerhalb desselben Stofflöserbehälters:

Der Erfindung liegt die Aufgabe zu Grunde, die bekannten Stofflöser ohne wesentlichen Mehraufwand, eventuell auch in Form eines Umbaus eines bereits existierenden Stofflösers zu verbessern, wobei insbesondere der Einzug des Materials verbessert werden soll. Der Stofflöser soll schneller und/oder wirtschaftlicher auflösen können.

Diese Aufgabe wird an einem im Oberbegriff des Anspruchs 1 beschriebenen Stofflöser durch die im Kennzeichen genannten Maßnahmen gelöst.

Es hat sich nämlich gezeigt, dass durch die besonderte Form des Behälters ein schnellerer Einzug des eingetragenen Papierstoffes und eine Verbesserung des Umtriebes möglich ist. Der gesamte Auflösevorgang läuft schneller ab, was eine bessere Maschinennutzung sowie eine Energieersparnis bewirkt. Der verbesserte Auflöseeffekt lässt sich durch die schnellere Abnahme des Stippengehaltes in der Fasersuspension feststellen. Dabei ist der geringe Aufwand für die erfindungsgemäßen Maßnahmen ein großer Vorteil. Es ist auch möglich, einen Stofflöser, der bereits am Ort seines Betriebes aufgestellt ist, nachträglich mit der Erfindung umzurüsten. Anders als z.B. bei dem aus der EP 1 731 663 A1 bekannten Stofflöser ist der Rotor zentral im Behälter angeordnet, was die ganze Konstruktion vereinfacht.

Die Erfindung wird erläutert an Hand von Zeichnungen. Dabei zeigen:
- Figur 1:: Schematisch einen Schnitt durch einen Stofflöser gemäb dem Stand der Technik,
- Figur 2:: Stofflöser der Fig. 1, Ansicht von oben;
- Figur 3:: eine erfindungsgemäße Variante in Seitenansicht;
- Figur 4:: Draufsicht auf eine Strömungsbarriere;
- Figur 5:: Schnitt durch eine Strömungsbarriere;
- Figur 6:: eine weitere mögliche Form der Strömungsbarriere;
- Figur 7:: Stofflöser mit doppelkonischem Boden;
- Figur 8:: Eine in Bewegungsrichtung geneigte Strömungsbarriere.

Der geschnitten in Seitenansicht gezeichnete Stofflöser der Fig. 1 ist eine typische Form des Stands der Technik. Bei Betrieb des Stofflösers wird der Papierstoff S zusammen mit Wasser W in einen Behälter 1 eingegeben. Dann bildet sich im Behälter 1 eine Mischung aus Wasser und Papierstoff, welcher teilweise schon zerkleinert ist. Diese also mit groben und feinen Feststoffen versehene Suspension wird durch den zentral im Bodenbereich des Behälters 1 angeordneten Rotor 2 in Umtrieb versetzt. Der Rotor wird durch einen nicht gezeigten Motor angetrieben. Wesentlich für diesen erfindungsgemäßen Stofflöser ist, dass an der Innenseite der Seitenwand 5 des Behälters 1 sich eine im Wesentlichen vertikale Strömungsbarriere 8 befindet. Diese reicht mit einem maximalen Radialvorsprung F in den Trog hinein, der mindestens 6 %, vorzugsweise mindestens 15 %, des Durchmessers D1 des Behälters 1 beträgt. In einer einfachen Ausführung kann die Strömungsbarriere als rechtwinkeliges Winkelprofil ausgebildet sein, das sich senkrecht vom Boden 7 des Behälters 1 bis über den sich im Betrieb ausbildenden Suspensionsspiegel 9 erstreckt. Die Vorderseite 4 dieses Profiles ist dabei abgerundet. Es sind auch andere Formen denkbar..

Die Suspension wird also vom Rotor 2 so nach unten gezogen, dass etwa längs der Mittellinie 3 des Rotors 2 eine abwärts gerichtete Strömung entsteht. In Folge der Pumpwirkung des Rotors wird die Suspension am Boden 7 des Behälters 1 radial nach außen gefördert und gelangt dadurch zu dessen Seitenwand 5. Insgesamt entsteht dadurch eine Zirkulationsströmung. Dabei ist es günstig, wenn die Mittellinie 3 des Rotors 2 senkrecht steht und mit der des Behälters 1 fluchtet. Wie an sich bekannt, wird bei diesem beschriebenen Auflösevorgang durch hydraulische Kräfte und durch Kontakt zwischen Rotor 2 und Papierstoff die Zerkleinerung und Suspendierung des Papierstoffs bewirkt. Papierstoffteile, die genügend zerkleinert sind, können - wie hier gezeigt - durch ein Siebblech 6 hindurch in eine Kammer 10 (z.B. einen Ringkanal) gelangen und als faserstoffhaltige Suspension P abgeführt werden. Ein solcher Stofflöser kann sowohl kontinuierlich als auch diskontinuierlich betrieben werden. Das Siebblech 6 ist nicht unbedingt erforderlich. Die übliche Konsistenz, also der Feststoffanteil in der Suspension P beträgt in der Regel um die 2 bis 8 %, vorzugsweise 4 bis 7%. Dabei ist durch die Erfindung oft eine vorteilhafte Anhebung der Konsistenz um ca. 1 % bei der Auflösung möglich.

Zur weiteren Veranschaulichung zeigt die Fig. 2 den Stofflöser der Fig. 1 in Ansicht von oben. Dabei sind die Löcher des Siebblechs 6 nicht dargestellt. Man erkennt, dass lediglich eine einzige Strömungsbarriere 8 mit den bereits angegebenen Abmessungen vorhanden ist.

Der in Fig. 3 gezeigte erfindungsgemäße Stofflöser unterscheidet sich von dem der Fig. 1 im Wesentlichen dadurch, dass die Strömungsbarriere 8' mit einer Vorderseite 4' versehen ist, die gegenüber der Vertikalen in einem Winkel δ schräg verläuft, so dass am Boden 7 des Stofflösers der Radialvorsprung kleiner ist als im oberen Bereich, an dem sich der maximale Radialvorsprung F befindet. Dieser liegt oberhalb des Füllstandes 11, mit dem der Stofflöser bestimmungsgemäß betrieben wird. Darüber hinaus ist bei dem in Fig. 3 gezeigten Beispiel auch der Bereich des Bodens etwas anders ausgestaltet, derart dass der Boden mit einem Bodenwinkel α = 30° bis an die einen Ringkanal bildende Kammer 10 heranreicht. Eine weitere Möglichkeit liegt darin, dem Boden 7' die Form zweier konzentrischer Kegelstümpfe 12 und 13 zu geben (Fig. 7). Dabei ist der unten liegende Kegelstumpf 12 flacher als der darüber liegende Kegelstumpf 13.

Eine Strömungsbarriere 8 in den angegebenen Dimensionen führt dazu, dass an ihrer Kontur eine starke Vertikalschubkomponente erzeugt wird, die die Suspension zum Zentrum des Behälters umlenkt. Dadurch entsteht ein sehr gut ausgebildeter Einzugskegel im Rotationszentrum des Troges, welcher sich sehr günstig auf das Einziehen von eingetragenem Rohstoff auswirkt. Auf diese Weise reduziert sich der Energieverbrauch des Antriebs, oft kann eine höhere Betriebsstoffdichte eingestellt und/oder eine noch bessere Auflösung erreicht werden. Diese Wirkung ist nicht zu vergleichen mit der von üblichen Verstärkungsprofilen an der Innenwand eines Stofflösers, deren Radialerstreckung nur sehr wenige Prozent des Trogdurchmessers beträgt. Deren Beitrag zur Auflösewirkung des Stofftösers ist gering

Die Fig. 4 zeigt die Draufsicht auf die Strömungsbarriere 8' etwas genauer, insbesondere ist der Öffnungswinkel β hier = 90° eingetragen. Zweckmäßigerweise wird die Strömungsbarriere 8' mit einer gegenüber der Horizontalen schräg gestellten Abdeckung 9' versehen, die oberhalb des Füllstandes 11 liegt, wobei die Schrägstellung zum Abfließen von Stoff führt. Fig. 5 zeigt einen Schnitt durch die Strömungsbarriere 8' an der Linie V in Fig. 3.

Um die gewünschten hydraulischen Wirkungen zu erzielten, können auch anders gestaltete Strömuhgsbarrieren verwendet werden, z.B. mit halbrunden oder teilelliptischen Querschnitten, wie es als Beispiel die Fig. 6 zeigt. Gemäß Fig. 8 kann auch eine Neigung der Strömungsbarriere in Umfangsrichtung, vorzugsweise in Drehrichtung des Rotors 2, von Vorteil sein, wobei also der obere Teil der Strömungsbarriere im Umfangsrichtung versetzt gegenüber dem unteren Teil (am Boden des Stofflösers) liegt. Diese Schrägstellung kann die hydraulischen Eigenschaften weiter verbessern.

Ein erfindungsgemäßer Stofflöser (von der Art, wie in Fig. 3 gezeigt) kann z.B. mit folgenden Maßen versehen sein, Der Behälter 1 dieses Stofflösers hat eine Gesamthöhe H von 2000 mm und eine zylindrische Seitenwand 5, deren Durchmesser D1 = 2700 mm beträgt. Der Rotor 2 hat an seinen bewegten Flügeln einen Außendurchmesser D2 von 1000 mm. Er läuft dicht über einem ebenen kreisringförmigen Sieb 6, dessen Öffnungen er von Verstopfungen frei hält. Der Boden 7 des Stofflösers ist mit einem Bodenwinkel α = 30° schräg gestellt, mit Ausnahme des horizontalen Siebbereiches. An der Seitenwand 5 ist die Strömungsbarriere 8 angebracht, und zwar in Form eines rechtwinkligen WinKelpröfils, das sich vom Boden 7 bis etwa zum oberen Rand des Behälters 1 erstreckt und in den Behälter hineinragt. Dabei beträgt der Radialvorsprung der Strömungsbarriere 8' am Boden 7 ca. 250 mm und steigt gleichmäßig an bis auf den maximalen Radialvorsprung F = 440 mm. Dieser maximale Radialvorsprung F liegt oberhalb des Füllstandes 11, der sich bei bestimmungsgemäßem Betrieb des Stofflösers einstellt. Auch wenn dieses Beispiel sich als günstige Ausführungsform verwiesen hat, sind auch andere Fälle, insbesondere Stofflöser mit größeren Abmessungen, vorstellbar, mit denen sich die Erfindung ebenfalls realisieren lässt.

## Patentansprüche

1. Stofflöser zur Zerkleinerung und Suspendierung von Papierstoff (S) mit einem oben offenen Behälter (1), in dem der Papierstoff (S) mit Wasser (W) vermischt, zerkleinert und suspendiert werden kann, so dass eine papierstoffhaltige Suspension (P) gebildet wird,
wobei der Behälter (1) eine im Wesentlichen zylindrische Seitenwand (5) aufweist, sich am Boden des Behälters (1) ein angetriebener Rotor (2) zur Erzeugung einer Zirkulationsströmung im Behälter (1) befindet und an der Seitenwand (5) des Behälters (1) eine vertikale Strömungsbarriere (8, 8', 8") eingesetzt ist, **dadurch gekennzeichnet, dass** die Vorderseite (4') der Strömungsbarriere (8',8") gegenüber der Vertikalen in einem Winkel (δ) zwischen 0 und 10° angeordnet und der Winkel (δ) so gerichtet ist, dass sich zumindest der größere Teil der Vorderseite (4') von unten nach oben hin der Achse des Behälters (1) nähert.

2. Stofflöser nach Anspruch 1,
**dadurch gekenntzeichnet,**
dass nur eine Strömungsbarriere (8, 8', 8") mit einem maximalen Radialvorsprung (F) vorhanden ist, der mindestens 6 %, vorzugsweise mindestens 15 % des Durchmessers (D1) des Behälters (1) beträgt.

3. Stofflöser nach Anspruch 2,
**dadurch gekennzeichnet,**
**dass** die eine Strömungsbarriere (8, 8', 8") mit einem maximalen Radialvorsprung (F) versehen ist, der zwischen 10 % und 20 % des Durchmessers (D1) des Behälters (1) beträgt.

4. Stofflöser nach Anspruch 1, 2 oder 3,
**dadurch gekennzeichnet,**
**dass** die Vorderseite (4') der Strömungsbarriere (8', 8") gegenüber der Vertikalen in einem Winkel (δ) zwischen 4 und 8° angeordnet ist.

5. Stofflöser nach einem der vorhergehenden Ansprüche,
**dadurch gekennzeichnet,**
**dass** der Winkel (δ) so gerichtet ist, dass sich zumindest der größere Teil der Vorderseite von unten nach oben hin von der Achse des Behälters (1) entfernt.

6. Stofflöser nach einem der voran stehenden Ansprüche,
**dadurch gekennzeichnet,**
**dass** die Höhe der Strömüngsbarriere (8, 8', 8") bis über 80 % des im Betrieb am Rande des Behälters (1) eingestellten Füllstandes (11) reicht.

7. Stofflöser nach Anspruch 6,
**dadurch gekennzeichnet,**
**dass** die Höhe der Strömungsbarriere (8, 8', 8") zumindest bis zum Füllstand (11) am Rande des Behälters (1) reicht.

8. Stofflöser nach einem der voran stehenden Ansprüche,
**dadurch gekennzeichnet,**
**dass** die Strömungsbarriere (8') aus einem Winkelprofil besteht, dessen Schenkel mit der Seitenwand (5) verbunden sind.

9. Stofflöser nach Anspruch 8,
**dadurch gekennzeichnet,**
**dass** das Profil einen Öffnungswinkel (β) zwischen 80° und 120°, vorzugsweise 90°, aufweist.

10. Stofflöser nach einem der Ansprüche 1 bis 7,
**dadurch gekennzeichnet,**
**dass** die Strömungsbarriere (8") aus einem halbrunden oder ovalen Profil besteht.

11. Stofflöser nach einem der voran stehenden Ansprüche,
**dadurch gekennzeichnet,**
**dass** die Strömungsbarriere (8, 8', 8") oben mit einer schräg stehenden Platte abgeschlossen wird.

12. Stofflöser nach einem der voran stehenden Ansprüche,
**dadurch gekennzeichnet,**
**dass** die Mittellinie (3) des Rotors (2) vertikal ist.

13. Stofflöser nach einem der voran stehenden Ansprüche,
**dadurch gekennzeichnet,**
**dass** der Behälter (1) eine Seitenwand (5) aufweist, deren Mittellinie (3) senkrecht steht und mit der des Rotors (2) fluchtet.

14. Stofflöser nach einem der voran stehenden Ansprüche,
**dadurch gekennzeichnet,**
**dass** der Durchmesser (D2) des Rotors (2) zwischen 20 und 40 % des Durchmessers (D1) des Behälters (1) beträgt.

15. Stofflöser nach einem der voran stehenden Ansprüche,
**dadurch gekennzeichnet,**
**dass** das Verhältnis zwischen Gesamthöhe (H) und Durchmesser (D1) des Behälters (1) zwischen 0,8 und 1,2 beträgt.

16. Stofflöser nach einem der voran stehenden Ansprüche,
**dadurch gekennzeichnet,**
**dass** der Boden (7) ausgehend vom Bereich des Rotors (2) zur Seitenwand (5) hin mit einem Bodenwinkel (α) ansteigt, der zwischen 15° und 60°, vorzugsweise 30°, liegt.

17. Stofflöser nach einem der Ansprüche 1 bis 15,
**dadurch gekennzeichnet,**
**dass** der Boden (7') des Stofflöser ausgehend vom Bereich des Rotors (2) zur Seitenwand (5) hin aus mindestens zwei Kegelstümpfen besteht, wobei der unten liegende Kegelstumpf (12) flacher ist als der darüber liegende Kegelstumpf (13).

## Claims

1. Pulper for pulverizing and suspending paper pulp (S), having an upwardly open container (1) in which the paper pulp (S) may be mixed with water (W), be comminuted, and suspended, such that a paper-pulp containing suspension (P) is formed, wherein the container (1) has a substantially cylindrical side wall (5), a driven rotor (2) for generating a circulation flow in the container (1) being located on the base of the container (1), and a vertical flow barrier (8, 8', 8") being inserted on the side wall (5) of the container (1), **characterized in that** the front side (4') of the flow barrier (8', 8") in relation to the vertical is disposed at an angle (δ) between 0 and 10°, the angle (δ) being aligned such that at least the major part of the front side (4') from the bottom to the top converges with the axis of the container (1).

2. Pulper according to Claim 1,
**characterized in that**
only one flow barrier (8, 8', 8") having a maximum radial protrusion (F) which is at least 6%, preferably at least 15% of the diameter (D1) of the container (1) is present.

3. Pulper according to Claim 2,
**characterized in that**
the one flow barrier (8, 8', 8") is provided with a maximum radial protrusion (F) which is between 10% and 20% of the diameter (D1) of the container (1).

4. Pulper according to Claim 1, 2, or 3, **characterized in that**
the front side (4') of the flow barrier (8', 8") in relation to the vertical is disposed at an angle (δ) between 4 and 8°.

5. Pulper according to one of the preceding claims, **characterized in that**
the angle (δ) is aligned such that at least the major part of the front side from the bottom to the top diverges from the axis of the container (1).

6. Pulper according to one of the preceding claims, **characterized in that**
the height of the flow barrier (8, 8', 8") reaches beyond 80% of the filling level (11) set on the periphery of the container (1) in operation.

7. Pulper according to Claim 6,
**characterized in that** the height of the flow barrier (8, 8', 8") reaches at least up to the filling level (11) on the periphery of the container (1).

8. Pulper according to one of the preceding claims, **characterized in that**
the flow barrier (8') is composed of an angle profile, the legs of which are connected to the side wall (5).

9. Pulper according to Claim 8,
**characterized in that**
the profile has an opening angle (β) between 80° and 120°, preferably of 90°.

10. Pulper according to one of Claims 1 to 7, **characterized in that**
the flow barrier (8") is composed of a semi-round or oval profile.

11. Pulper according to one of the preceding claims, **characterized in that**
the flow barrier (8, 8', 8") at the top is closed off by an obliquely placed plate.

12. Pulper according to one of the preceding claims, **characterized in that**
the centreline (3) of the rotor (2) is vertical.

13. Pulper according to one of the preceding claims, **characterized in that**
the container (1) has a side wall (5), the centreline (3) of which is upright and is in alignment with that of the rotor (2).

14. Pulper according to one of the preceding claims, **characterized in that**
the diameter (D2) of the rotor (2) is between 20 and 40% of the diameter (D1) of the container (1).

15. Pulper according to one of the preceding claims, **characterized in that**
the ratio between the total height (H) and the diameter (D1) of the container (1) is between 0.8 and 1.2.

16. Pulper according to one of the preceding claims, **characterized in that**
the base (7), proceeding from the region of the rotor (2) to the side wall (5), rises at a base angle (α) which is between 15° and 60°, preferably is 30°.

17. Pulper according to one of Claims 1 to 15, **characterized in that**
the base (7') of the pulper, proceeding from the region of the rotor (2) to the side wall (5), is composed of at least two truncated cones, the lower truncated cone (12) being flatter than the truncated cone (13) lying thereabove.

## Revendications

1. Pulpeur pour le broyage et la suspension de pâte à papier (S) avec un récipient (1) ouvert en haut, dans lequel la pâte à papier (S) peut être mélangée avec de l'eau (W), broyée et suspendue, afin de constituer une suspension contenant de la pâte à papier (P).
dans lequel le récipient (1) comporte une paroi latérale grosso modo cylindrique (5), au fond du récipient (1) est installé un rotor entraîné (2) qui crée un flux de circulation dans le récipient (1), et sur la paroi latérale (5) du récipient (1) est posée une barrière verticale d'écoulement (8, 8', 8"), **caractérisé en ce que** le côté avant (4') de la barrière d'écoulement (8', 8") est placé à un angle (δ) compris entre 0 et 10° par rapport à la verticale, et l'angle (δ) est orienté de telle façon qu'il s'approche au moins de la plus grande partie du côté avant (4') du bas en haut vers l'axe du récipient (1).

2. Pulpeur selon la revendication 1,
**caractérisé en ce que :**
il n'existe qu'une seule barrière d'écoulement (8, 8', 8") présentant une saillie radiale maximale (F), qui correspond à au moins 6 %, et de préférence à au moins 15 %, du diamètre (D1) du récipient (1).

3. Pulpeur selon la revendication 2,
**caractérisé en ce que**
la barrière d'écoulement (8, 8', 8") unique présente une saillie radiale maximale (F) qui est comprise entre 10 % et 20 % du diamètre (D1) du récipient (1).

4. Pulpeur selon la revendication 1, 2 ou 3,
**caractérisé en ce que**
le côté avant (4') de la barrière d'écoulement (8', 8") est disposé à un angle (δ) compris entre 4 et 8° par rapport à la verticale.

5. Pulpeur selon l'une des revendications qui précèdent,
**caractérisé en ce que**
l'angle (δ) est orienté de telle façon qu'au moins la plus grande partie du côté avant s'éloigne du bas vers le haut par rapport à l'axe du récipient (1).

6. Pulpeur selon l'une des revendications qui précèdent,
**caractérisé en ce que**
la hauteur de la barrière d'écoulement (8, 8', 8") s'étend jusqu'à 80 % du niveau de remplissage (11) réglé en service sur le bord du récipient (1).

7. Pulpeur selon la revendication 6,
**caractérisé en ce que**
la hauteur de la barrière d'écoulement (8, 8', 8") s'étend au moins jusqu'au niveau de remplissage (11) sur le bord du récipient (1).

8. Pulpeur selon l'une des revendications qui précèdent,
**caractérisé en ce que**
la barrière d'écoulement (8') est constituée par une cornière dont les branches sont reliées à la paroi latérale (5).

9. Pulpeur selon la revendication 8,
**caractérisé en ce que**
le profil présente un angle d'ouverture (β) compris entre 80° et 120°, de préférence de 90°.

10. Pulpeur selon l'une des revendications 1 à 7
**caractérisé en ce que**
la barrière d'écoulement (8") est constituée par un profil semi-rond ou ovale.

11. Pulpeur selon l'une des revendications qui précèdent,
**caractérisé en ce que**
la barrière d'écoulement (8, 8', 8") est fermée en haut par une plaque placée de biais.

12. Pulpeur selon l'une des revendications qui précèdent,
**caractérisé en ce que**
la ligne centrale (3) du rotor (2) est verticale.

13. Pulpeur selon l'une des revendications qui précèdent,
**caractérisé en ce que**
le récipient (1) comporte une paroi latérale (5) dont la ligne centrale (3) est placée verticalement et alignée sur celle du rotor (2).

14. Pulpeur selon l'une des revendications qui précèdent,
**caractérisé en ce que**
le diamètre (D2) du rotor (2) est compris entre 20 % et 40 % du diamètre (D1) du récipient (1).

15. Pulpeur selon l'une des revendications qui précèdent,
**caractérisé en ce que**
la relation entre la hauteur totale (H) et le diamètre (D1) du récipient (1) est comprise entre 0,8 et 1, 2.

16. Pulpeur selon l'une des revendications qui précèdent,
**caractérisé en ce que**
le fond (7) partant de la zone du rotor (2) en direction de la paroi latérale (5) s'élève selon un angle de fond (α) qui est compris entre 15° et 60°, de préférence de 30°.

17. Pulpeur selon l'une des revendications 1 à 15,
**caractérisé en ce que**
le fond (7') du pulpeur partant de la zone du rotor (2) en direction de la paroi latérale (5) est constitué par au moins deux cônes tronqués, le cône tronqué placé en bas (12) étant plus plat que le cône tronqué placé au-dessus de lui (13).
